# EUROPÄISCHE PATENTSCHRIFT

(11) **EP 0 256 441 B1**
(45) Veröffentlichungstag und Bekanntmachung des Hinweises auf die Patenterteilung: **27.03.1991**
(21) Anmeldenummer: 87111389.0
(22) Anmeldetag: 06.08.1987
(51) Int. Cl.: E06B 3/26, E06B 3/40, E06B 3/52, E06B 7/02

(54) **Verglastes Bauelement**
Glazed building element
Elément de construction vitré

(30) Priorität: 09.08.1986 DE 3627095; 09.08.1986 DE 8621485 U; 09.08.1986 DE 3627096
(43) Veröffentlichungstag der Anmeldung: 24.02.1988
(73) Patentinhaber: HWL Wärmefenster GmbH, D-4100 Duisburg 1 (DE)
(72) Erfinder: Kreischer, Arnold, D-4133 Neukirchen-Vluyn (DE)
(74) Vertreter: Stratmann, Ernst, Dr.-Ing.

(56) Entgegenhaltungen:
- AN-G-EW AND TE
- CH-A- 325 006
- DE-A- 1 684 120
- DE-A- 1 946 597
- DE-A- 2 352 869
- DE-A- 2 607 937
- DE-A- 2 631 491
- DE-A- 3 425 810
- DE-B- 1 253 095
- DE-C- 148 435
- DE-U- 8 508 040
- DE-U- 8 602 453
- GB-A- 2 083 203
- JO-U-RN AL OF
- NO-C- 67 567
- US-A- 3 878 644
- US-A- 4 328 650

## Beschreibung

Die Erfindung betrifft ein verglastes Bauelement, insbesondere Fenster, mit einer umkehrbaren Glasscheibenanordnung, bestehend aus einem rechteckigen festen Rahnen und einem im festen Rahmen um eine zu einer der Kanten parallelen Achse, insbesondere der vertikalen Rechteckmittellinie aus einer ersten, fixierbaren, abgedichteten Lage um 180° in eine zweite, fixierbare, abgedichtete Lage verschvenkbaren beveglichen Rahmen, in dem eine lichtdurchlässige Scheibenanordnung eingesetzt ist, so daß die scheibenanordnung wahlweise mit der einen oder mit der anderen Scheibenfläche nach außen (bzw. innen) weist, wobei die Scheibenanordnung des beueglichen Rahmens eine anisotrope Glasscheibe umfaßt, die Sonnenenergie in der einen Richtung stärker durchläßt als in der anderen Richtung, sowie mit Betätigungseinrichtungen zur Fixierung und/oder Abdichtung in der einen Lage durch Verschiebung des beweglichen Rahmens in Richtung der Schwenkachse, wobei in der einen fixierbaren Lage zwischen den senkrecht zur schwenkachse liegenden Rahmenseiten der beiden Rahmen eine NutFeder-Verbindung entsteht, und die Betätigunaseinrichtung einen an einem Ende der Schwenkachse angeordneten Schubantrieb umfaßt, und wobei zwischen den vertikalen Holmen des festen bzw. beweglichen Rahmens Lüftungsspalte verbleiben, die mittels mit Dichtungseinrichtungen versehenen, am festen Rahmen angebrachten und vom beweglichen Rahmen wegschwenkbaren Lüftungsklappen oder einem zweiten, am festen Rahmen angebrachten beweglichen Rahmen verschließbar sind.

Ein derartiges verglastes Bauelement, das allerdings nur die genannten Lüftungsklappen besitzt, ist aus der Zeitschrift "bauplan", Internationale technisch wirtschaftliche Zeitschrift, veröffentlicht am 14. Juli 1986, Seiten 206, 207, sowie aus der DE-U-8602453 bereits bekannt. Mit der einen fixierbaren Stellung kann im winter solare wärme gewonnen (und Raumwärme zurückgehalten) werden, während in der anderen fixierbaren Stellung im Sommer ein großer Teil der sonst durch das Fenster eindringenden wärmestrahlung abgehalten werden kann. Dieses Fenster hat gegenüber den üblichen isolierverglasten "Normalfenstern" Vorteile, weil dieses "Normalfenster" hinsichtlich seiner wärmedurchgangswerte noch eine "Schwachstelle" in der wärmedämmung des Gebäudes darstellt. Den oft nicht gewünschten "Wärmezugewinnen" in der warmen Jahreszeit stehen bei diesem Normalfenster in der Heizperiode Wärmeverluste gegenüber. Zwar konnten durch die Entwicklung von Wärmeschutzverglasungen die Wärmeverluste über die Verglasung von Fenstern erheblich gesenkt werden, jedoch blieb der "sommerliche Wärmeschutz" (wenn nicht Rolladen, Jalousetten oder Vorhänge als Hilfsmittel benutzt werden, die aber den Tageslichteinfall begrenzen) ein Problem.

Durch das in dem genannten gebrauchsmunster beschriebene drehbars wendeflügelement wird in der sommerstellung mittels einer nach außen gerichteten Reflektionsschicht einer Dreifachverglasung nicht erwünschte solare wärmeenerqie abgemindert, während mit einer 180° -wendung des Fensterflügels für die winterstellung erreicht wird, daß eine Absenkung des Austritts von Strahlungswärme aus dem Raum üb er die dann zum Innenraum weisende Reflektionsschicht erfolgt, wobei die wärmeisolierung des Fensters angenähert so gut wird wie die der wand, womit sowohl den winterlichen wärmeverlusten entgegengewirkt wird als auch ein sommerlicher wärmeschutz bei hohen Außentemperaturen erreicht wird. Diese Konstruktion, die von der Anmelderin stammt, ermöglicht eine Absenkung des Heizwärmebedarfs um bis zu 80 %. Wie in der Druckschrift ausgeführt wird, ermöglicht die spezielle verglasung und möglichkeit des wendens um 180° die gleichzeitige verwirklichung von zwei Funktionen:

In einer winterstellung führt eine thermische Nutzung dazu, daß die langwelligen Strahlen der Sonne von der verglasung in wärme umgewandelt werden. Diese Erwärmung erfolgt auf der zum Raum hin stehenden Scheibe. Ab einer Lichteinstrahlung von knapp 25 watt pro m² wird eine Scheibenoberflächentemperatur von über 20° C erreicht. In diesem Zustand` ist das Fenster wärmetechnisch neutral, d. h., daß keine wärmeverluste mehr auftreten. Steht eine höhere Einstrahlung an, wirkt das Fenster als Heizkörper. Der wärmeüberschuß steht dem Raum zur verfügung, die Leistung der installierten Heizung kann heruntergeregelt werden. Damit wird das bisher als schlechtes physikalisches Bauteil angesehene Fenster zum Heizkörper.

Diese für den winter ideale Situation ist im Sommer jedoch ungünstig. Aufgrund der Schvenkbarkeit in eine Sommerstellung laßt sich aber erreichen, daß dann die Wärme von außen auf der ersten Scheibe abgefangen wird, wobei Sondereinrichtungen, die nicht näher beschrieben werden, die Wärme zum größten Teil abweisen. Die thermische Grundvoraussetzungen einer Hochdruckwetteranlage unterstützen dabei die konvektive Wärmeentlastung der nach außen stehenden Scheibe, so daß ein guter sommerlicher Wärmeschutz erreicht wird.

Das beschriebene Fenster besitzt auch eine Lüftung, die zum einen einstellbar ist, zum anderen eine Kärmerückgewinnung erlaubt. Einzelheiten dazu werden jedoch nicht erläutert.

Aus der DE-A-2607937 ist ein Fensterelement mit zwei in entsprechenden Rahmenteilen angeordneten Verglasungen bekannt, zwischen welchen Verglasungen ein belüftbarer Hohlraum vorhanden ist. Die beiden, die zwei Verglasungen tragenden Rahmenteile sind mittels Gevindebolzen zueinander verstellbar verbunden und dadurch an Halterahmen unterschiedlicher Stärke anpaßbar, wobei der Halterahmen seinerseits in einem festen Rahmen verschvenkbar ist. Um den Hohlraum z. B. zu Reinigunszwecken zugänglich zu machen, ist das innere Rahmenteil von dem äußeren Rahmenteil mittels eines Schiebescharniers wegklappbar. Es sind weiterhin horizontal angeordnete Luftdurchtrittsöffnungen vorgesehen, die mit einsteckbaren Insektenschutzeinrichtungen sowie mit Regenwasserschutzvorrichtunqen ausgestattet sind.

Aus der DE-A- 1 946 597 ist in Verbindung mit einem kippbaren Fensterflügel eine Dauerlüftungseinrichtung bekannt, bei der aus Kunststoff bestehende und im Fensterrahmen verankerbare Profile einen Luftströmungsweg ermöglichen, der das Eindringen von Schlag regen verhindert, wenn sie waagerecht angeordnet wird. Einzelne Teile sind dabei auch ineinandersteckbar. Möglichkeiten zur Anbringung von Insektengaze bestehen jedoch nicht, und die senkrechte Anordnung ist nicht vorgesehen und ergibt auch keine Schlagregensicherheit und keine Möglichkeit zur Unterbringung von Betätigungseinrichtungen.

Aus der GB-A- 2 083 203 ist eine Ventilationseinrichtung für Türen oder Fenster bekannt, die ebenfalls aus Kunststoff und aus ineinandersteckbaren Teilen besteht und die gegen Schlagregen sichert, wenn eine waagerechte Anordnung erfolgt Sie umfaßt auch Insektengaze, ist aber für eine senkrechte Anbringung an Fenstern und dgl. nicht geeignet und erlaubt auch keine Unterbrigung von Betätigungseinrichtungen in dem Profil-Inneren.

Aufgabe der Erfindung ist es, bei einem verglasten Bauelement mit umkehrbarer, anisotroper Glasscheibenanordnung, mit Nut-FederVerbindung an einer Seite und mit einer durch einen Schubantrieb bewegbaren Hubleiste an einer gegenüberliegenden Seite, sowie mit von Lüftungsdurchbrüchen wegschwenkbaren Lüftungsklappen an den verbleibenden weiteren Seiten - wie aus dem Stand der Technik (DE-U- -86 02 453) bekannt - die dort ebenfalls bekannten, in den Lüftungsdurchbrüchen angeordneten U-Profile zum Halten von Dichtungslippen und ggf. von Insektengaze derart zu verbessern, daß sie einen wirksamen Schutz gegen Schlagregen liefern, ohne daß die Möglichkeit zur ggf. von außen unzugänglichen Unterbringung der Betätigungseinrichtungen in dem Inneen des U-Profils verloren geht.

Beim Stand der Technik wie auch bei den weiteren genannten Druckschriften sind zum Zweck der Schlagregensicherheit in das Innere des U-Profils vorspringende Leisten angeordnet, die diese Unterbringung erschweren.

Gelöst wird die Aufgabe durch die kennzeichnenden Merkmale des Anspruchs 1, also dadurch, daß das U-Profil eine im Profil pilzförmige Leiste umfaßt, die zusammen mit vom U-Profil ausgehenden Vorsprüngen einen meanderförmigen Weg für Frischluft und dadurch eine Schlagregenabdeckung bildet.

Dadurch, daß gemäß Anspruch 1 das U-Profil eine im Profil pilzförmige Leiste umfaßt, die zusammen mit vom U-Profil ausgehenden Vorsprüngen einen meanderförmigen Weg für Frischluft bildet und dadurch eine auch bei senkrechter Anordnung wirksame Schlagregenabdeckung bildet, ergibt sich auch die Möglichkeit der Absicherung von senkrecht verlaufenden Lüftungsspalten. Da zudem das Innere des U-Profils freibleibt, eröffnet sich die Möglichkeit zur ggf. gewünschten Unterbringung der Betätigungseinrichtungen in dem Inneren des U-Profils, was die Betätigungseinrichtung von außen unzugänglich und damit sicherer macht.

Eine derartige Unterbringung wird noch erleichtert (Anspruch 2), wenn das U-Profil aus zwei ineinandersteckbaren Teilen besteht. Außerdem ermöglicht die Anordnung von ansteckbaren Teilen die auswechselbare Anordnung von Insektengaze (Anspruch 3).

Die Erfindung wird nachfolgend anhand von Ausführungsbeispielen näher erläutert, die in den Zeichnungen dargestellt sind.

Es zeigt:
- Fig. 1: in einer Draufsicht von der Gebäudeinnenseite her ein erfindungsgemaß aufgebautes verglastes Bauelement, hier in Form einer Verandatür;
- Fig. 2: in einer Schnittnsicht (ähnlich der Schnittlinie II-II der Fig. 1) ein verglastes Bauelement gemäß der Erfindung zur Erläuterung der Fixierung des beweglichen Rahmens im festen Rahmen mittels einer konische Aufnahmenuten besitzenden Hubleiste;
- Fig. 3: eine Schnittansicht ähnlich der der Schnittlinie III-III der Fig. 1 zur Erläuterung des Klappenmechanismus sowie der Belüftungsanordnung der vertikalen Luftschlitze bei einem erfindungsgemäß ausgestalteten verglasten Bauelement, hier in Form einer Verandatür; und
- Fig. 4: in einer schematischen Darstellung neben einem ersten beweglichen Rahmen, der die` umkehrbare Glasscheibenanordnung trägt, einen weiteren mittels eines verschieblichen Drehlagers am festen Rahmen angelenkten beweglichen Rahmen, mit dem die gemäß Fig. 1 durch Klappen zu verschließenden Lüftungssoalte verschlossen werden können.

Es sei nunmehr auf Fig. 1 eingegangen, in der in Draufsicht ein verglastes Bauelement in Form einer verandatür dargestellt ist, die eine umkehrbare Glasscheibenanordnung 11 besitzt und hier aus einem rechteckigen festen dritten Rahmen oder Türzarge 13, einem beweglichen ursprünglich "festen" hier aber ersten Rahmen oder Türblatt 314 und eiine zweiten beweglichen Rahmen 318 besteht, wobei der zweite bewegliche Rahmen 318 um eine vertikale Rechteckmittellinie 28 innerhalb des ersten Rahmens 314 verschwenkbar ist.

Zum Betätigen der vorgesehenen Lüftungsklappen 110 dienen hier schematisch angedeutete Schwenkhebel 23, während zur Betätigung des noch näher zu beschreibenden Schwenk- und Hubmechanismus Ansatzpunkte 25, 27 oder 29 für einen Steckschlüssel vorgesehen sein können, wobei die Steckschlüsselbetätigung deshalb günstig ist, weil das Wenden des Fensters vom Sommer- auf Winterbetrieb nur relativ selten erforderlich sein wird. Stattdessen ist aber auch die Anbringung von festen Griffen möglich:

Aus Fig. 2, einem Schnitt entlang der Linie II-II der Fig. 1. ergibt sich eine Schnittansicht durch den oberen und unteren Horizontalholm des verglasten Bauelementes, wobei Jedoch die Turzarge 13 zur Vereinfachung der Darstellung weggelassen ist. wie sich aus der Zeichnung ergibt, umfaßt der Rahmen oder das zurblatt 3l4 einen oberen horizontalen Holm 34, der im Querschnitt ein nach unten hin offenem U bildet und dadurch dich eine Nut 38 von im wesentlichen Rechteckform ergibt, die dazu dient, eine Hubleiste 21 aufzunehnen. Diese Hubleiste 21 besteht wiederum aus Profilholz mit H-förmigem Profil, das nach unten hin eine trichterförmig sich erweiternde Nut 45 bildet, in die eine entsprechende Feder 47 des beweglichen Rahmens 318 eingreifen kann. Dieser bewegliche Rahmen 318 läßt sich bezüglich des Rahmens 314 verschenken, in dem zunächst der bewegliche Rahmen 318 mittels eines Beschlags am unteren Schwenklager 86 soweit angehoben wird, daß er fit seiner in Fig. 2 am unteren Ende erkennbare Nut aus einer entsprechenden unteren Feder des unteren Holms 92 des Rahmens 314 freikommt, wobei gleichzeitig die Hubleiste 21 um das gleiche Ausmaß angehoben und dann noch weiter angehoben wird, bis auch die Nut 45 an der Unterseite der Hubleiste 21 die entsprechende Feder 47 des-oberen horizontalen Holms 35 des beweglichen Rahmens 318 freigegeben hat. Damit ist der Rahmen 318 frei um die Achse 28 (Fig. 1) verschwenkbar und kann z. B. um 180° gedreht und wieder fixiert werden.

Die in Fig. 2 bereits erkennbaren und in Fig. 3 genauer herausaezeichneten Glasscheiben 72, 74 und 76 sind derart aufgebaut, daß eine der beiden äußeren Scheiben, z. B. 72, eine höhere Energieabsorptionfähigkeit für Sonnenstrahlung aufueist, als es bei den beiden anderen Scheiben, z. B. 74, 76, der Fall ist. Gleichzeitig weist diese stärker absorbierende Scheibe 72 an einer Scheibenfläche, die einer weiteren Scheibe 74 zugewandt ist, eine lichtdurchlässige Beschichtung aus einem die Emissionsfähigkeit der beschichteten Fläche für Infrarotstrahlung vermindernden Material auf.

Um die Hubleiste 21 auf und ab zu bewegen, und um gleichzeitig auch den Rahmen 318 bezüglich des Rahmens 314 auf und ab zu beuegen, können verschiedenartige Einrichtungen eingesetzt werden.

So laßt sich eine im Fensterbau häufig angewandte Einrichtung auch hier einsetzen, nämlich Federbänder, die in entsprechend dafür vorgesehenen Einschnitten angeordnet sind, siehe beispielsweise den Einschnitt 102 (Fig. 2) in einen keilförmigen Vorsprung 104 am Boden der Nut 38 des oberen Holms 34, in welchen Einschnitt sich die Federbänder, geführt in entsprechenden Umhüllungen, axial verschieben lassen. An bestitmmten Umlenkstellen sind sie dann an der Hubleiste 21 befestigt und ziehen diese nach oben oder drücken sie nach unten, je nach Betätigung des anderen Endes des Federbandes.

Eine audere Möglichkeit ist die Betätigung mit Hilfe von Zahnradschneckengetrieben, die über entsprechende wellen und umlenkgetriebe betätigbar sind. sowohl der letztgennte, Antrieb wie auch das Federband sind an sich bekannt. Denkbar sind auch hydraulische Betätigungseinrichtungen.

Es wird deutlich geworden sein, daß zur Verschwenkung des beweglichen Rahmens 318 sowohl ein Anheben des Rahmens 318 um einen bestimmten Betrag wie auch ein Anheben der Hubleiste 21 um einen 2 - 3mal so großen Betrag notwendig ist. Das Anheben der Hubleiste 21 wie auch des beweglichen Rahmens 318 kann nacheinander erfolgen, falls für diesen Zweck getrennte Beschläge vorhanden sind, oder es kann eine simultane Bewegung erfolgen, falls eine entsprechende Verkopplung der Betätigunaseinrichtungen durchgeführt wird, was allerdings verhältnismäßig komplizierte Einrichtungen notwendig macht, da unterschiedliche Anhebungswege sich ergeben und daher z. B. unterschiedliche Getriebeübersetzungen erforderlich sind.

Die erfindungsgemäße Anordnung ermöglicht es, in einfacher Weise auch eine Lüftung Vorzusehen, wobei sich die dafür notwendigen Maßnahmen aus der Fig. 3 ergeben, die eine Schnittansicht längs der Linie III-III der Fig 1 darstellt.

Grundsatzlich ist es zwar möglich, an den seitlichen, vertikalen Holmen 108 des Rahmens 314 und dem entsprechenden seitlichen Holm 109 des beweglichen Rahmens 318 lediglich einfache Dichtungslippen.vorzusehen und ergänzend ggf. von dem einen Rahmen in den anderen Rahmen verschiebbare Vorsprünge anzuordnen, jedoch hat sich als zweckmäßig erwiesen, zur besseren Klimatisierung eines mit den erfindungsgemäßen verglasten Bauelement auszustattenden Raumes eine Lüftungsanordnung vorzusehen, die aus einem Lüftungsspalt 126 besteht, der zwischen den vertikalen Holmen 108, 109 de Rahmen 314, 318 gelassen wird. Dieser Lüftungsspalt 126 läßt sich verschließen durch eine Verschlußklappe 110, die vorzugsweise auf der Innenseits des Rahmens 314 mittels eines Vertikalscharniers 118 vom Lüftungsspalt 126 wegschwenkbar gelagert ist. Die Klappe 110 besitzt erste Dichtleisten 120, 122, mit denen sich der Deckelbereich der Klappe 110 an die Stirnflächen der vertikalen Holme 108 bzw. 109 von den Rahmen 314, 318 anlegen kann. Weitere Dichtungseinrichtung 124 befinden sich innerhalb des lüftungsspalts. Die Dichtungen 120, 122, 124 geben aufgrund von Selbstverklemmung bei von außen kommendem Winddruck eine besonders gute Abdichtung. Die Klappe 110 ist fit Hilfe von bereits erwähnten Verschlußeinrichtungen, die durch Griffe 23 betätigt werden können, zu öffnen und zu schließen.

Wie die Fig. 3 weiterhin erkennen läßt, ist innerhalb des Lüftungsspaltes 126 ein U-Profil 128 angedeutet, das aus Kunststoff oder Metall besteht und mit seinen mit Lüftungsdurchbrüchen 130 versehenen U-Profilschenkeln 132 am Rahmen 314 befestigt ist, beispielweise durch Einstecken der Schenkel in entsprechende Nuten. Der Steg 136 des U-Profils 128 dient dabei als Träger fur die Dichtleiste 113 zur Anlage an den beweglichen Rahmen 318. Die Durchbrüche 130 des U-Profils können an der Seite, die der durch die Klappen 110 verschließbaren Seite zugewandt ist, mit Insektengaze 140 bedeckt sein, oder es wird dafür ein besonderer Ansatz 141 vorgesehen, der am U-Profil 128 beispielsweise durch Vorsprünge 142 auswechselbar gehalten wird. So könnte nach Wegschwenken des Rahmens 318 und ggf. der Klappe 110 das U-Profil 128 aus den Schlitzen 134, 136 herausgezogen, die Gaze 140 erneuert und das Profil wieder eingeschoben werden, oder aber der Ansatz 141 konnte ausgewechselt werden.

Der von dem Profil freigehaltene Raum 144 kann dazu dienen, die Betätigungseinrichtungen für die Hubleiste 21 aufzunehmen. Alternativ kann innerhalb des U-Profils aber auch eine Heizeinrichtung angeordnet werden, die z. B. elektrisch beheizt ist und die durch den Spalt eintretende Luft anwarmt.

Um Schlagregen abzuhalten, dient ein im Profil pilzförmiger Aufsatz 145, der mit seinem Fuß 147 in einen Trägerschlitz 149 des U-Profils 128 eingedrückt ist. Vom U-Profil geben zudem Schutzwände 151 aus, die die Öffnungen 130 schräg abdeckend in den vom Pilzhut überdeckten Raum hineinreichen.

Wie Fig. 3 weiterhin erkennen läßt, ist auch das U-Profil 128 zweiteilig, wobei die ersten Teile durch eine Steckverbindung 153 im Steg 138 untereinander verbunden sind.

Die Schutzwände 151 springen in das Lumen oder dem Pilzhut nur soweit vor, daß ein meanderförmiger Weg 119 für Prischluft verbleibt, wenn die Klappe 110 geöffnet ist.

Wie zu erkennen ist, weist das U-Profil 128 im Steg 138 zwei nach außen offene hinterschnittene Nuten auf, in die die in Richtung des Rahmens 318 weisenden Dichtungsprofile 113 eingesetzt werden können. Dadurch entsteht eine Vorkammer 223 für den Regenschlag als Entwässerungskanal. Die Dichtung 113 selbst ist so ausgebildet, daß sie unter Pressdruckeinfluß ihre dichtenden Wirkung vergrößert. Ähnliche Dichtungsprofile finden sich auch zwischen zarge 13 und Türblatt 314 siehe, Bezugszahl 123 und 125, wobei das Türblatt 314 mittels üblicher Scharnierbänder 121 in der Türzarge 13 gehalten ist, während die Klappen 110 ihrerseits wiederum mittels prinzipiell herkömmlicher Türbänder 117 Türblatt 314 angelenkt sind.

Ebenfalls zur Ableitung von ggf. eingedrungenen Schlagregen dienen Nuten 225 und 227 im Rahmen 314 bzw. in der Klappe 110.

Eine Alternative ergibt sich aus Fig. 4, bei der an dem festen Rahmen 314, der ein Fenster- oder Türstock sein kann, ein zweiter beweglicher Rahmen 212 vorgesehen wird, der den ersten beweglichen Rahmen 318 in den beiden fixierbaren Stellungen festhält. Der zweite bewegliche Rahmen 212 ist seitlich am festen Rahmen 314, beispielsweise am vertikalen Holm oder Strebe 108 mittels eines speziellen Scharniers 36 angelenkt, das eine Verschiebung der Drehachse 38 in Richtung der Pfeile 40, also senkrecht zur Pensterebene, um ein bestimmtes Ausmaß ermöglicht. In der einen, eingezeichneten Stellung des Scharniers 36, die nahe dem festen Rahmen 314 liegt, liegt der zweite bewegliche Rahmen 212 mit einer nachgiebigen Dichtung 42 sowohl an einer vorspringenden Anlagefläche 44 des festen Rahmens 314 als auch an einer entsprechenden Anlagefläche 46 des ersten beweglichen Rahmens 318 an und gibt dadurch gleichzeitig einen abdichtenden Verschluß für den Luftspalt 126, andererseits eine zusätzliche Pixierung des beweglichen Rahmens 318 im festen Rahmen 314 Bewegt man die Schwenkachse 38 von dem festen Rahmen 314 in Richtung der Pfeile 40 weg, wird sich der Dichtungsstreifen 42 von der Auflagefläche 44 bzw. 46 entfernen und dadurch einen Luftspalt freigeben, der vorzugsweise um die gesamte Fensterfläche des beweglichen Rahmens berumreicht, insbesondere aber einen Luftspalt 126 gemäß Fig.4 freigibt, wobei jedoch der zweite bewegliche Rahmen 212 parallel zum ersten beweglichen Rahmen 318 verbleibt` In dieser Stellung wird der erste bewegliche Rahmen 318 vom zweiten beweglichen Rahmen 212 nicht mehr festgehalten, jedoch können dem andere Z,B in Fig.2 gezeigte Pixierungseinrichtungen wirksam werden.

Wie erwähnt, ist im festen Rahmen 114 der erste bewegliche Rahmen 318 derart eingebaut, daß dieser bewegliche Rahmen 318 entweder in der dargestellten Stellung fixierbar ist, oder in einer gegenüber dieser Stellung um 180° gedrehten Stellung. Zur Fixierung dieses beweglichen Rahmens 318 Können neben den bereits erwähnten Einrichtungen auch Schnappeinrichtungen vorhangen sein, die den bewglichen Rahmen 318 in diesen beiden Stellungen Zumindest provisorisch festhalen beispielsweise in Form von Gummidichtungsleisten 113, die von einem Lüftungsgitter 128, das in der Strebe 108 des festen Rahmens 314 in geeigneter Weise verankert ist, ausoehen und sich an entsprechenden Vorsprüngen oder Einsenkungen 52 des ersten beweglichen Rahmens 318 festhalten können.

Das Lüftungsgitter 128 durch den Lüftungsluft hindurchstreichen kann, kann wiederum Fliegengaze sowie Einrichtungen zum Abhalten von Schlagregen, Insekten, Staub oder dgl. umfassen, wie es in Fig. 3 dargestellt wurde.

## Patentansprüche

1. Verglastes Bauelement, insbesondere Fenster, mit einer umkehrbaren Glasscheibenanordnung, bestehend auf einem rechtckigen, festen Rahmen (314) in einem im festen Rahmen (314) um eine zu einer der Kanten parallelen Achse, insbesondere der vertikalen Rechtecklinie (28) aus einer ersten, fixierbaren, abgedichteten Lage um 180° in eine zweite, fixierbare abgedichtete Lage verschwenkbaren beweglichen Rahmen (318), in dem eine lichtdurchlässige scheibenanordnung (11) eingesetzt ist, so daß die Scheibenanordnung (11) Wahlweise mit der einen oder mit der anderen Scheibenfläche nach außen (bzw. innen) weist, wobei die Scheibenanordnung (11) des beweglichen Rahmens (318) eine anisotrope Glasscheibe umfaßt, die Sonnenenergie in der einen Richtunq stärker durchläßt als in der anderen Richtung, sowie mit Betätigungseinrichtungen zur Fixierung und/oder Abdichtung in der einen Lage durch Verschiebung des beweglichen Rahmens (318) in Richtung der Schwenkachse (28), wobei in der einen fixierbaren Lage zwischen den senkrecht zur Schwenkachse (28) liegenden Rahmenseiten (34, 92) der beiden Rahmen (314; 318) eine Nut-Feder-Verbindung entsteht, und die Betätigungseinrichtung einen an einem Ende der Schwenkachse (28) angeordneten Schubantrieb umfaßt, und wobei zwischen den vertikalen Holmen (108, 110) des festen (314) bzw. beweglichen (318) Rahmens Lüftungsspalte (126) verbleiben, die mittels mit Dichtungseinrichtungen versehenen, am festen Rahmen (314) angebrachten und vom beweglichen Rahmen (318) wegschwenkbaren Lüftungsklappen (110 in Fig. 3) oder mittels einem zweiten, am festen Rahmen (314) angebrachten beweglichen Rahmen (212, Fig. 4) verschieblich sind, wobei der Schubantrieb eine senkrecht zur Achse (28) verlaufende Hubleiste (21) betätigt. die bezüglich des beweglichen Rahmens (318) in Richtung der Achse (28) verschieblich ist, die Hubleiste (21) an der vom Schubantrieb abgewandten Seite das beweglichen Rahmens (318) im festen Rahmen (314) geführt ist und für diese Rahmenseite die Nut (45) bildet, in die eine vom beweglichen Rahmen (318) gebildete Feder (47) eingreifen kann, und im Lüftungsspalt (126) eine in den Schenkeln mit Lüftungsdurchbrüchen (130) versehenes U-Profil (128) aus Metall oder Kunststoff derart am festen Rahmen (314) befestigt ist, daß vom nicht durchbrochenen Steg des U-Profils (128) ausgehende Dichtleisten (113) in der fixierten Stellung des beweglichen Rahmens (318) mit dem vertikalen Holm (109) des beweglichen Rahmens (318) in Berührung stehen, dadurch gekennzeichnet, daß das U-Profil (128) eine im Profil pilzförmige Leiste (145) umfaßt, die zusammen mit vom U-Profil ausgehenden Vorsprüngen (151) einen meanderförmigen Weg (119) für Frischluft und dadurch eine Schlagregenabdeckung bildet.

2. Verglastes Bauelement nach Anspruch 1, dadurch gekennzeichnet, daß das U-Profil (128) aus zwei ineinandersteckbaren Teilen (153) besteht.

3. verglastes Bauelement nach Anspruch 1 oder 2, wobei die Durchbrüche (130) des U-Profils (128) an der Seite, die der durch die Klappen (110) oder dem weiteren Rahmen (212) verschließbaren Seite zugewandt ist, mit Insektengaze (140) überdeckt sind, dadurch gekennzeichnet, daß das U-Profil (128) ein einsteckbares Teil (141) zur Aufnahme der Insektengaze (140) aufweist.

## Claims

1. Glazed building element, in particular a window, with a reversible glass pane arrangement, comprising a rectangular fixed frame (314) in a movable frame (318) pivotable in the fixed frame (314) about an axis parallel to one of the edges, in particular the vertical rectangle line (28), out of a first fixable sealed position by 180° into a second fixable sealed position, a transparent pane arrangement (11) being inserted into said frame (318) so that the pane arrangement (11) points alternatively outwards (or inwards) with the one or with the other pane surface, whereby the pane arrangement (11) of the movable frame (318) comprises an anisotropic glass pane which lets solar energy through more strongly in the one direction than in the other direction, and with actuation devices for fixing and/or sealing in the one position by displacing the movable frame (318) in the direction of the pivoting axis (28), whereby a tongue-groove connection is produced in the one fixable position between the frame sides (34, 92) of the two frames (314; 318) lying perpendicularly to the pivoting axis (28), and the actuation device comprises a thrust drive arranged on one end of the pivoting axis (28) and whereby ventilation gaps (126) remain between the vertical uprights (108, 110) of the fixed (314) or movable (318) frame, said ventilation gaps being movable by means of ventilation flaps (110 in Fig. 3) provided with sealing devices and attached on the fixed frame (314) and pivotable away from the movable frame (318) or by means of a second movable frame (212, Fig. 4) attached to the fixed frame (314), whereby the thrust drive actuates a lifting strip (21) running perpendicularly to the axis (28), said lifting strip being movable with regard to the movable frame (318) in the direction of the axis (28), the lifting strip (21) is led onto the side of the movable frame (318) that is directed away from the thrust drive in the fixed frame (314) and forms the groove (45) for this frame side into which a tongue (47) formed by the movable frame (318) can engage, and in the ventilation gap (126) a U-section (128) made of metal or plastics provided in the legs with ventilation perforations (130) is attached to the fixed frame (314) in such a way that sealing strips extending from the non-perforated cross-bar of the U-section are in contact with the vertical upright (109) of the movable frame (318) in the fixed position of the movable frame (318), characterised in that the Usection (128) comprises a moulding (145), mushroom-shaped in profile, which, together with the projections (151) extending from the U-section, forms a meandering path (119) for fresh air and hence a cover against pelting rain.

2. Glazed building element according to Claim 1, characterised in that the U-section (128) consists of two parts (153) which can be fitted into one another.

3. Glazed building element according to Claim 1 or 2, whereby the perforations (130) of the U-section (128) are covered, on the side which is directed towards the side which is closable by the flaps (110) or the further frame (212), with insect gauze (140), characterised in that the U-section (128) has an insertable part (141) for receiving the insect gauze (140).

## Revendications

1. Elément de construction à vitrage, notamment fenêtre, comportant un vitrage qui peut se retourner et constitué par un cadre fixe rectangulaire (314) et par un cadre mobile (318) qui est monté dans le cadre fixe (314) de manière à pouvoir pivoter de 180° autour d'un axe parallèle à l'un des bords, notamment autour de la médiatrice verticale (28) du rectangle, pour passer d'une première position de fermeture étanche, dans laquelle il peut être fixé, à une deuxième position de fermeture étanche, dans laquelle il peut être fixé, et dans lequel un vitrage transparent (11) est monté de telle sorte que ce vitrage (11) puisse être tourné à volonté de telle manière que l'une ou l'autre surface de vitre soit à l'extérieur (ou à l'intérieur); le vitrage (11) du cadre mobile (318) comportant une vitre anisotrope qui laisse mieux passer l'énergie solaire dans un sens que dans l'autre, ainsi que par des dispositifs de commande permettant la fixation et/ou la fermeture étanche dans l'une des positions, par déplacement du cadre mobile (318) dans la direction de l'axe de pivotement (28), dans des conditions telles que dans l'une des positions qui peut être fixée une liaison par rainure et ressort se trouve réalisée entre les côtés (34,92) des deux cadres (314,318) qui sont orientés perpendiculairement à l'axe de pivotement (28) et que le dispositif de commande comprend un dispositif de poussée situé à l'une des extrémités de l'axe de pivotement (28) et qu'entre les longerons verticaux (108,110) du cadre fixe (314) ou mobile (318) subsistent des interstices d'aération (126) qui peuvent être déplacés au moyen de clapets d'aération (110 sur la figure 3) qui comportent des dispositifs d'étanchéité, sont montés sur le cadre fixe (314) et peuvent s'écarter par pivotement sous l'action du cadre mobile (318) ou au moyen d'un deuxième cadre mobile (212, Figure 4) monté sur le cadre fixe (314), le dispositif de poussée mettant en action une barre de soulèvement (21) qui est perpendiculaire à l'axe (26) et qui peut se déplacer par rapport au cadre mobile (318) dans la direction de l'axe (28), cette barre de soulèvement (21) étant guidée dans le cadre fixe (314) au niveau du côté du cadre mobile (318) qui se trouve à l'opposé du dispositif de poussée et délimitant, de ce côté du cadre, la rainure (45) dans laquelle peut s'engager un ressort (47) formé par le cadre mobile (318) et le dispositif comportant, dans l'interstice d'aération (126), un profil en U (128) en métal ou en matière plastique qui comporte dans ses branches des passages d'aération (130) et qui est fixé au cadre fixe (314) de telle manière que des bandes d'étanchéité (113) partant de l'âme, non perforée, du profil en U (128) sont, dans la position de fixation du cadre mobile (318), en contact avec le longeron vertical (109) du cadre mobile (318), caractérisé en ce que le profil en U (128) comporte une partie (145) qui présente un profil de section en champignon et qui, avec des parties saillantes (151) partant du profil en U, détermine un trajet à méandres (119) pour l'air frais et, de ce fait, réalise un dispositif empêchant la pénétration de la pluie.

2. Elément à vitrage selon la revendication 1, caractérisé en ce que le profil en U (128) est constitué par deux parties (153) qui peuvent s'engager l'une dans l'autre.

3. Elément à vitrage selon l'une des revendications 1 ou 2, dans lequel les passages (130) ménagés dans le profil en U (128) sont, du côté tourné vers le côté qui peut être obturé par les clapets (110) ou l'autre cadre (212), recouverts par une gaze à insectes (140), caractérisé en ce que le profil en U (128) comporte une partie d'insertion (141) pour la mise en place de la gaze à insectes (140).
